# EUROPÄISCHE PATENTSCHRIFT

(11) **EP 2 160 487 B1**
(45) Veröffentlichungstag und Bekanntmachung des Hinweises auf die Patenterteilung: **16.05.2012**
(21) Anmeldenummer: 08760797.4
(22) Anmeldetag: 10.06.2008
(51) Int. Cl.: D06F 39/02

(54) **AUTOMATISCH GESTEUERTE WASCHMASCHINE**
AUTOMATICALLY CONTROLLED WASHING MACHINE
LAVE-LINGE À COMMANDE AUTOMATIQUE

(30) Priorität: 20.06.2007 DE 102007028173
(43) Veröffentlichungstag der Anmeldung: 10.03.2010
(73) Patentinhaber: BSH Bosch und Siemens Hausgeräte GmbH, 81739 München (DE)
(72) Erfinder: SCHULZE, Ingo, 16341 Panketal (DE); HASSE, Torsten, 14641 Nauen (DE); JÄNICKE, Sven, 14641 Nauen (DE); METTE, Uwe, 14612 Falkensee (DE)
(74) Vertreter: Thoma, Lorenz
(86) Internationale Anmeldenummer: PCT/EP2008/057238
(87) Internationale Veröffentlichungsnummer: WO 2008/155264

(56) Entgegenhaltungen:
- EP-A- 0 685 587
- EP-A- 1 063 340
- WO-A-02/20893
- WO-A-03/027377
- DE-A1- 2 554 592
- DE-A1- 3 403 622
- DE-B3-102006 012 283
- US-A1- 2005 229 652

## Beschreibung

Die Erfindung betrifft eine automatisch gesteuerte Waschmaschine mit einer im oberen Maschinenraum angeordneten Waschmitteleinspüleinrichtung, die eine von vom zugängliche Schublade mit mindestens einer Kammer für eine handdosierte Zugabe einer Waschpulver- oder Waschflüssigkeitsportion enthält, mit mindestens einer im oberen Maschinenraum angebrachten Vorratseinrichtung für flüssige oder gelförmige Waschhilfsmittel und mit je einer Einrichtung zum automatischen Dosieren jedes bevorrateten Waschhilfsmittels.

Eine solche Waschmaschine ist aus der DE 32 34 058 A1 bekannt. Darin mündet die mit einer Dosiereinrichtung versehene Ablaufleitung der Vorratseinrichtung in eine Vormischkammer, die im unteren Maschinenraum in eine Umflutleitung integriert ist, in der bei bewegter Wäschetrommel Waschflüssigkeit von einem unteren Laugenbehälter-Ablauf ständig zu einer wenig höher liegenden Öffnung des Laugenbehälters transportiert wird. Unabhängig zu diesem dosierbaren Waschhilfsmittel kann von Hand dosiertes Waschmittel in bekannter Weise aus einer ebenfalls im oberen Maschinenraum untergebrachten Waschmitteleinspüleinrichtung dem Wäschebehandlungsprozess zugeführt werden.

DE 10 2006 012283 B3 offenbart ein externes Dosiersystem mit einem separat aufzustellenden Vorratsbehälter, der über Schlauchleitungen mit der Waschmaschine verbunden ist. Eine solche Lösung ist nicht ästhetisch und benötigt außerdem zusätzlichen Platz für den Vorratsbehälter.

In einer anderen bekannten Waschmaschine (DE 34 03 622 A1) ist in Zugrichtung einer Schublade hinter notorischen Waschmittelkammern, die zum Befüllen mit einzelnen Dosen von Waschpulvern oder Waschflüssigkeiten oben offen und von oben mittels Wasserstrahlen ausspülbar sind, ein Vorratsraum für flüssige Waschhilfsmittel angeordnet, der nach dem Aufbrauchen des Vorrats wieder befüllt werden muss. Dazu ist im Deckelbereich des Vorratsraumes eine Füllöffnung vorgesehen. Bei jeder Bewegung der Waschmittel-Schublade in eine Position zum Befüllen der Kammern wird mittels einer an der Schublade und ihrem Gehäuse angebrachten Mechanik eine bestimmte Dosis des bevorrateten Waschhilfsmittels aus dem Vorratsraum in eine Dosierkammer befördert, von wo sie während eines darauf folgenden Waschprogrammablaufs mittels Wasser in den Laugenbehälter der Waschmaschine überführt werden kann.

Eine weitere bekannte Waschmaschine (DE 100 29 505 A1) enthält im oberen Maschinenraum unabhängig von der auf der anderen Seite eingebauten Waschmitteleinspüleinrichtung einen Vorratsbehälter mit einer Dosierpumpe, die eine jeweils nach Messung der Waschmittelkonzentration in der Waschflüssigkeit bemessene Menge von flüssigem Waschmittel unmittelbar in den Laugenbehälter überführt. Dabei ist vorgesehen, dass bei Beginn des Waschprozesses etwa 50 % der benötigten Waschmittelmenge als Pulver oder Flüssigkeit aus der Waschmitteleinspüleinrichtung zusammen mit dem Zulaufwasser in den Laugenbehälter eingefüllt wird, ehe nach der oben erwähnten Messung mindestens eine zweite Menge Waschmittel aus dem Vorratsbehälter zugeführt wird.

Ferner ist eine Waschmaschine bekannt (DE 25 54 592 C1), bei der anstelle einer konventionellen Waschmitteleinspüleinrichtung im oberen Maschinenraum eine Reihe von Vorratsbehältern für einzelne Komponenten von Waschmitteln bevorratet werden, aus denen sich die Steuerung der Waschmaschine für den aktuellen Waschprozess die jeweils benötigten Waschmittel-Komponenten selbsttätig bemisst und dem Waschprozess zu geeigneten Zeitpunkten zuführt.

Solche Bevorratungen von Waschmitteln oder deren Komponenten und deren automatische Bemessung und Zuführung bedeuten für den Kunden eine erhebliche Arbeitserleichterung hinsichtlich des Nachschubs von Waschhilfsmitteln. In einigen bekannten Waschmaschinen ist die Füllöffnung zum Nachfüllen des Waschhilfsmittels an weniger gut zugänglichen Orten der Waschmaschine, z. B. unmittelbar oberhalb des Vorratsraumes, angeordnet, weshalb die gelegentlich erforderliche Wiederbefüllung beschwerlich ist, zumal die Füllöffnung des Vorratsraumes wegen der Gefahr des Überschwappens von Waschhilfsmittel während der Bewegung der Schublade nicht beliebig groß sein sollte, wenn die Füllöffnung nicht verschließbar ist. In anderen bekannten Waschmaschinen wird ein Austausch von Behältern gefordert, ohne dass besondere Aufmerksamkeit auf Lecks von Waschmittelresten gelegt wird.

Der Erfindung liegt daher die Aufgabe zugrunde, eine eingangs genannte Waschmaschine so auszustatten, dass dem Kunden einerseits die Wahl für eine Handdosierung oder eine automatische Dosierung verbleibt, andererseits aber möglichst kurze Wege für ein automatisch dosiertes Waschhilfsmittel und Wartungsfreiheit für die Vorratseinrichtung bei Vermeidung von oben angesprochenen Nachteilen angestrebt werden.

Erfindungsgemäß wird diese Aufgabe durch die Merkmale des Kennzeichens im Anspruch 1 dadurch gelöst, dass die Vorratseinrichtung aus einer Aufnahmeeinrichtung für Waschhilfsmittel aus transportablen Vorratsbehältern gebildet ist, die an die Einrichtung zum automatischen Dosieren eines Waschhilfsmittels aus einem Vorratsbehälter fluidisch ankoppelbar ist, deren Austrittsöffnung in eine feststehende Kammer der Waschmitteleinspüleinrichtung mündet, wobei die feststehende Kammer ähnlich den Kammern der Schublade von der Deckelseite des Gehäuses her mit Frischwasser beschickbar ist. Dadurch sind die Einrichtungen für die Bevorratung und Dosierung von flüssigem oder gelartigem Waschhilfsmittel konstruktiv so eng beieinander zu realisieren, dass die Forderungen der Aufgabenstellung erfüllt werden können. Gleichzeitig wird der Kunde auf diese Weise vom unmittelbaren Umgang und der Berührung mit dem Waschhilfsmittel befreit.

Dadurch, dass die Austrittsöffnung in einer vorteilhaften Weiterbildung der Erfindung mittels einer Dosiereinrichtung in die feststehende Kammer mündet, kann die flüssige Waschhilfsmitteldosis ohne Leckverluste und Berührungsmöglichkeit durch den Kunden zwischengelagert und anschließend zu einem geeigneten Zeitpunkt durch zugeführtes Frischwasser weitestgehend aus dieser Kammer ausgespült und dem Laugenbehälter der Waschmaschine auf konventionelle Weise zugeführt werden

In einer weiteren Fortbildung der Erfindung ist die Dosiereinrichtung in den Aufnahmeraum eingebaut. Vorteilhafterweise kann der Aufnahmeraum dann nämlich zugleich als ein Depot für transportfähige Vorratsbehälter dienen und die jeweilige Waschhilfsmitteldosis aus dem deponierten Vorratsbehälter leckfrei in die feststehende Kammer transportiert werden. Auf diese Weise wird keine Gefahr von Verschüttungen, Verunreinigungen, Verklebungen und nachfolgender Notwendigkeit der Reinigung gegeben sein, und der Kunde wird die erfindungsgemäße Waschmaschine ungetrübt gebrauchen können.

Vorzugsweise ist dazu die Saugseite der Dosiereinrichtung mit einem Kupplungsteil versehen ist, das mit einem kongruenten Kupplungsteil am Vorratsbehälter verbindbar ist, wenn der Vorratsbehälter in den Aufnahmeraum eingesetzt wird. Die Druckseite der Dosiereinrichtung ist mit einer Verbindungsleitung zur feststehenden Kammer fest verbunden. Auf diese Weise kann der Kunde einen leeren Vorratsbehälter schadlos entnehmen und gegen einen neuen, noch vollen Vorratsbehälter austauschen. Es müssen dazu keine flexiblen Leitungen miteinander verbunden werden, deren Öffnungen vor dem Verbinden mit Waschhilfsmittelresten belastet sind. So wird der Kunde am besten vor der Kontamination durch Waschhilfsmittel geschützt, und außerdem können keine solchen Reste in die Waschmaschine tropfen und dadurch etwa Schäden auslösen.

Die feststehende Kammer ist ähnlich den mit der Schublade beweglichen Kammern von der Deckelseite des Gehäuses her mit Frischwasser beschickbar. Auf diese Weise kann die automatisch dosierte Menge an Waschhilfsmittel hervorragend zwischengelagert werden, bis die Steuereinrichtung der Waschmaschine durch Öffnen des zugeordneten Ventils diese Kammer mittels Frischwasser ausspülen lässt und über den allen Kammern gemeinsamen Ablaufschacht in den Laugenbehälter führt.

Der oder die Vorratsbehälter sind gemäß einer Fortbildung der Erfindung in der Vorratseinrichtung unterhalb einer Deckplatte der Waschmaschine angeordnet, die zum Zwecke der Ergänzung des Vorrats an Waschhilfsmitteln angehoben werden kann. Diese Deckplatte kann die Arbeitsplatte der Waschmaschine an sich sein oder als Teil der Arbeitplatte eine Klappe bilden, die an einem Ausschnitt der Arbeitsplatte schamiert ist.

Andernfalls kann die Vorratseinrichtung stattdessen eine Füllleitung aufweisen, die zum Zwecke des Nachfüllens von Waschhilfsmittel an der Frontseite der Waschmaschine, vorzugsweise im Bereich der Bedienungsblende, mündet. Alternativ kann der Zugang zur Vorratseinrichtung durch eine Tür oder Klappe ermöglicht werden, die in der Frontseite angeordnet ist und zum Zwecke des Austauschens von Vorratsbehältern geöffnet werden kann.

Die Merkmale der Unteransprüche können in beliebiger Kombination untereinander oder mit den Merkmalen des Hauptanspruches kombiniert werden, ohne die Erfindung zu verlassen.

Anhand von in der Zeichnung dargestellten Ausführungsbeispielen ist die Erfindung näher erläutert. In der Zeichnung zeigen
- Fig. 1: eine Waschmaschine in einer Ansicht von oben mit einer erfindungsgemäß ausgestatteten Waschmitteleinspül- und Vorratseinrichtung und
- Fig. 2: eine andere einzelne Vorratseinrichtung für eine erfindungsgemäß ausgestattete Waschmaschine mit einer Einrichtung zum automatischen Dosieren eines Teils der bevorrateten Menge an Waschhilfsmittel.

Das Gehäuse 1 der Waschmaschine umgibt einen Laugenbehälter 2, der im Gehäuse 1 so weit nach oben reicht, dass für die Waschmitteleinspüleinrichtung 3 nur noch der obere seitlich verbleibende Raum innerhalb des Gehäuses 1 zur Verfügung steht. Die Waschmitteleinspüleinrichtung 3 hat einen eigenen Gehäusekasten 4, der von der Frontblende 1.1 des Gehäuses 1 bis zu seiner Rückwand 1.2 reicht und in dem die Schublade 5 in Zugrichtung 6 bzw. in Schubrichtung 7 frei beweglich geführt ist. Die Schublade 5 hat drei oben offene Waschmittelkammern 8, 9 und 10 für Vorwaschmittel (8), Hauptwaschmittel (9) und Weichspülmittel (10). Die Weichspülkammer 10 hat noch einen Saugheber 11 (schematisch dargestellt). Die hinteren Enden der Kammern 8 und 9 sowie der Saugheber 11 münden in einen gemeinsamen Ablaufschacht 12, der die Gemische aus Waschhilfsmittel und Wasser, das von oben in die Kammern geleitet werden kann, in nicht dargestellter Weise zum Laugenbehälter 2 führt. In diesen Raum kann eine oder können mehrere Dosierleitungen 23, 24 aus Vorratsbehältern 19, 20 für Waschhilfsmittel münden (hier nicht dargestellt), die im oberen Raum der Waschmaschine außerhalb der Waschmitteleinspüleinrichtung angeordnet sind. Für eine solche Anbringung von Vorratsbehältern 19. 20 ist diese Lösung vorteilhaft, weil keine weiteren Einrichtungen für die Führung der Waschhitfsmitteldosen vorgesehen sein müssen.

Eine andere Lösung zeigt Fig. 1. Darin ist hinter dem Schacht 12 außerhalb der Schublade mindestens eine feststehende Kammer 13 für eine Dosis eines flüssigen oder gelförmigen Waschhilfsmittels im Gehäuse 4 der Waschmitteleinspüleinrichtung 3 integriert. Die Kammer bzw. Kammern 13 sind in ihrer Form und Größe dem jeweiligen hinter den Kammern 8 bis 10 der Schublade 5 noch zur Verfügung stehenden Raum angepasst und bleiben im Gehäuse 4 in jedem Falle ortsfest, auch wenn die Schublade 5 bewegt wird. Bei Unterbringung einer einzigen Kammer 13 im Gehäuse 4 kann eine Dosis von bis zu 500 ml Waschhilfsmittel bevorratet werden.

Am Boden hat die Kammer 13 eine Ablauföffnung 14 mit einem Saugheber 15 wie die Kammer 10 für Weichspülmittel. Bei der Anordnung mehrerer Kammern 13 sind natürlich entsprechend viele Saugheber 15 mit Ablauföffnungen 14 vorzusehen, die alle in denselben Ablaufschacht 12 münden.

Im rückwärtigen Bereich des Gehäusekastens 4 kann noch eine Magnetventil-Baugruppe 16 für die Beschickung der Kammern 8 bis 10 und 12 angeordnet sein. Für die Beschickung aller Kammern mit Frischwasser aus dem jeweils zugehörigen Magnetventil sind in bekannter Weise im Deckenbereich des Gehäuses 4 der Waschmitteleinspüleinrichtung 3 Führungskanäle und Sprühdüsen angeordnet (nicht dargestellt), so dass immer nur die jeweilige Kammer mit dem zugeordneten Frischwasserstrom beaufschlagt wird. Die Magnetventil-Baugruppe 16 wird dazu über einen zentralen Zulauf 17 aus einem nicht dargestellten Hauswassernetz mit Frischwasser versorgt.

Auf der rechten Seite des oberen Bauraums innerhalb des Maschinengehäuses 1 wird der dort vorhandene freie Raum von einer Vorratseinrichtung 18 ausgefüllt, die einen oder - wie hier dargestellt-zwei Vorratsbehälter 19 und 20 beherbergen kann. Jedem Vorratsbehälter ist eine Dosiereinrichtung 21, 22 zugeordnet, die im Wesentlichen eine Pumpe umfasst. Die Saugseite jeder Pumpe kommuniziert mit dem Innenraum des zugeordneten Vorratsbehälters 19, 20 und die Druckseite jeder Pumpe mit einer zugeordneten Verbindungsleitung 23 bzw. 24. Diese Leitungen 23 und 24 münden - hier gemeinsam - in die Kammer 13, was unschädlich ist, wenn die zweite Dosiereinrichtung 22 erst angesprochen wird, nachdem die in der Kammer 13 zwischengelagerte Dosis des Waschhilfsmittels aus dem ersten Vorratsbehälter 19 schon ausgespült worden ist. Sind dagegen zwei feststehende Kammern vorgesehen, dann kann jede der Verbindungsleitungen 23 und 24 in je einer der Kammern münden.

Jeder der Vorrastbehälter 19 und 20 hat eine Nachfüllöffnung bzw. -leitung 25 bzw. 26, durch die er bei Bedarf aufgefüllt werden kann. Dazu hat die Waschmaschine oberhalb der Vorratseinrichtung 18 eine hier nicht dargestellte Klappe, die vor dem Nachfüllen geöffnet werden muss. Alternativ kann auch jeder Vorratsbehälter 19 und 20 mit je einer Füllleitung versehen sein, deren Einfüllöffnung hinter einer Tür oder Klappe der frontseitigen Bedienungsblende versteckt ist. Diese Alternative ist hier ebenfalls nicht dargestellt.

Fig. 2 zeigt eine andere Variante der Bevorratung von Waschhilfsmitteln. Dazu ist anstelle eines fest eingebauten Vorratsbehälters 19 oder 20 in Fig. 1 eine Aufnahmeeinrichtung 27 für einen Vorratsbehälter 28 vorgesehen, der ein transport- und handelsfähiger Vorratsbehälter sein und von einem Waschmittelhersteller vertrieben werden kann. In der Aufnahmeeinrichtung 27, die einen kastenförmigen Raum bildet, ist eine Dosiervorrichtung 21 angeordnet, an deren Saugseite 29 ein Kupplungsteil 30 angeschlossen ist. Mit der Druckseite 31 ist die Dosiervorrichtung 21 an die Verbindungsleitung 23 angeschlossen.

Auf das saugseitige Kupplungsteil 30 passt ein an den Boden des Vorratsbehälters 28 angebrachtes Gegenteil 32, das beim Einsetzen des Vorratsbehälters 28 (entsprechend der Bewegung entlang des Pfeils 33) dicht an das Kupplungsteil 30 anschließt. Die größeren flächigen Wandungen des Vorratsbehälters 28 haben versteifende Sicken 34, damit der Vorratsbehälter auf seinem Transportwege eine stabile Form behält. Zum maschinellen Lesen seines Inhaltes und anderer Informationen ist an einer gut zugänglichen Stelle ein Identifikationsschild 35 angebracht.

Die Konstruktion der Dosiereinrichtungen 21, 22 ist nicht näher dargestellt. Sie kann entweder gemäß dem Stand der Technik aus DE 34 03 622 A1 oder in einer anderen Weise mit Fördereinrichtungen (Magnetventil, Pumpe, Verschlussschieber) für den Waschhilfsmittelvorrat aus dem Vorratsbehälter 19 bzw. 20 (Fig. 1) oder 28 (Fig. 2) entweder drucklos oder unter Druckbeaufschlagung ausgebildet sein.

## Patentansprüche

1. Automatisch gesteuerte Waschmaschine mit einer im oberen Maschinenraum angeordneten Waschmitteleinspüleinrichtung (3), die eine von vorn zugängliche Schublade (5) mit mindestens einer Kammer (8 bis 10) für eine handdosierte Zugabe einer Waschpulver- oder Waschflüssigkeitsportion enthält, mit mindestens einer im oberen Maschinenraum angebrachten Vorratseinrichtung (18) für flüssige oder gelförmige Waschhilfsmittel und mit je einer Einrichtung (21) zum automatischen Dosieren jedes bevorrateten Waschhilfsmittels, **dadurch gekennzeichnet, dass** die Vorratseinrichtung (18) aus einer Aufnahmeeinrichtung (19, 20, 27) für Waschhilfsmittel aus transportablen Vorratsbehältern (28) gebildet ist, die an die Einrichtung (21) zum automatischen Dosieren eines Waschhilfsmittels aus einem Vorratsbehälter (28) fluidisch ankoppelbar ist, deren Austrittsöffnung (31) in eine feststehende Kammer (13) der Waschmitteleinspüleinrichtung (3) mündet, wobei die feststehende Kammer (13) ähnlich den Kammern (8 bis 10) der Schublade (5) von der Deckelseite des Gehäuses (4) her mit Frischwasser beschickbar ist.

2. Waschmaschine nach Anspruch 1, **dadurch gekennzeichnet, dass** die Austrittsöffnung (31) mittels einer Dosiereinrichtung (21) in die feststehende Kammer (13) mündet.

3. Waschmaschine nach Anspruch 2, **dadurch gekennzeichnet, dass** die Dosiereinrichtung (21) in die Aufnahmeeinrichtung (27) eingebaut ist.

4. Waschmaschine nach Anspruch 3, **dadurch gekennzeichnet, dass** die Saugseite (29) der Dosiereinrichtung (21) mit einem Kupplungsteil (30) versehen ist, das mit einem kongruenten Kupplungsteil (32) am Vorratsbehälter (28) verbindbar ist, wenn der Vorratsbehälter (28) in die Aufnahmeeinrichtung (27) eingesetzt wird.

5. Waschmaschine nach Anspruch 4, **dadurch gekennzeichnet, dass** die Druckseite (31) der Dosiereinrichtung (21) mit einer Verbindungsleitung (23) zur feststehenden Kammer (13) fest verbunden ist.

6. Waschmaschine nach Anspruch 1, **dadurch gekennzeichnet, dass** die feststehende Kammer (13) hinter den Kammern (8 bis 10) der Schublade (5) in das Gehäuse (4) der Waschmitteleinspüleinrichtung (3) eingebaut ist, eingangsseitig mit der Verbindungsleitung (23, 24) korrespondiert und ausgangsseitig frei in einen Ablaufschacht (12) der Waschmitteleinspüleinrichtung (3) mündet.

7. Waschmaschine nach Anspruch 6, **dadurch gekennzeichnet, dass** die Dosiereinrichtung (21) und der Frischwasserzulauf der feststehenden Kammer (13) von einer Steuereinrichtung der Waschmaschine zu geeigneten Zeitpunkten einschaltbar ist.

8. Waschmaschine nach Anspruch 1, **dadurch gekennzeichnet, dass** die Vorratseinrichtung (18) unterhalb einer Deckplatte der Waschmaschine angeordnet ist, die zum Zwecke der Ergänzung des Vorrats an Waschhilfsmitteln anhebbar gestaltet ist.

9. Waschmaschine nach Anspruch 1, **dadurch gekennzeichnet, dass** die Vorratseinrichtung (18) eine Füllleitung (25, 26) aufweist, die zum Zwecke des Nachfüllens von Waschhilfsmittel an der Frontseite (1.1) der Waschmaschine, vorzugsweise im Bereich der Bedienungsblende, mündet.

10. Waschmaschine nach Anspruch 1, **dadurch gekennzeichnet, dass** die Vorratseinrichtung (18) hinter einer Tür oder Klappe in der Frontseite (1.1) angeordnet ist, die zum Zwecke des Austauschens von Vorratsbehältern (28) geöffnet werden kann.

## Claims

1. Automatically controlled washing machine with a washing agent flushing-in device (3), which is arranged in the upper machine space and which comprises a drawer (5), which is accessible from the front, with at least one chamber (8 to 10) for a manually metered addition of a washing powder dose or washing liquid dose, with at least one storage device (18), which is mounted in the upper machine space, for liquid or gel-like washing additive and with a respective device (21) for automatic metering of each stored washing additive, **characterised in that** the storage device (18) is formed from a receiving device (19, 20, 27) for washing additive from transportable storage containers (28), which can be coupled in terms of flow to the device (21) for automatic metering of a washing additive from a storage container (28), the outlet opening (31) of which opens into a fixed-position chamber (13) of the washing agent flushing in device (3), wherein the fixed-position chamber (13) can be charged with fresh water from the top side of the housing (4) similarly to the chambers (8 to 10) of the drawer (5).

2. Washing machine according to claim 1, **characterised in that** the outlet opening (31) opens by means of a metering device (21) into the fixed-position chamber (13).

3. Washing machine according to claim 2, **characterised in that** the metering device (21) is incorporated in the receiving device (27).

4. Washing machine according to claim 3, **characterised in that** the suction side (29) of the metering device (21) is provided with a coupling part (30) which is connectible with a congruent coupling part (32) at the storage container (28) when the storage container (28) is inserted into the receiving device (27).

5. Washing machine according to claim 4, **characterised in that** the pressure side (31) of the metering device (21) is fixedly connected with a connecting line (23) to the fixed-position chamber (13).

6. Washing machine according to claim 1, **characterised in that** the fixed-position chamber (13) is incorporated in the housing (4) of the washing agent flushing-in device (3) behind the chambers (8 to 10) of the drawer (5), corresponds at the inlet side with the connecting line (23, 24) and freely opens at the outlet side in an outflow shaft (12) of the washing agent flushing-in device (3).

7. Washing machine according to claim 6, **characterised in that** the metering device (21) and the fresh water feed of the fixed-position chamber (13) can be switched on by a control device of the washing machine at suitable points in time.

8. Washing machine according to claim 1, **characterised in that** the storage device (18) is arranged below a top plate of the washing machine, which is designed to be raisable for the purpose of supplementing the reserve of washing additives.

9. Washing machine according to claim 1, **characterised in that** the storage device (18) has a filler duct (25, 26) which for the purpose of refilling washing additive opens at the front side (1.1) of the washing machine, preferably in the region of the control panel.

10. Washing machine according to claim 1, **characterised in that** the storage device (18) is arranged behind a door or flap in the front side (1. 1), which can be opened for the purpose of exchange of storage containers (28).

## Revendications

1. Machine à laver à commande automatique comprenant un dispositif d'alimentation en agent de lavage situé dans l'espace supérieur de la machine, qui comprend un tiroir (5) accessible par l'avant avec au moins un compartiment (8 à 10) pour un apport dosé manuellement d'une portion d'une lessive en poudre ou liquide, comprenant au moins un dispositif de réserve (18) installé dans l'espace supérieur de la machine pour des adjuvants lessiviels liquides ou sous forme de gel et comprenant à chaque fois un dispositif (21) pour le dosage automatique de chaque adjuvant lessiviel mis en réserve, **caractérisée en ce que** le dispositif de réserve (18) est formé d'un dispositif de réception (19, 20, 27) pour des adjuvants lessiviels provenant de réservoirs transportables (28), qui être connecté de manière fluide au dispositif (21) de dosage automatique d'un adjuvant lessiviel provenant d'un réservoir (28), dispositif dont l'ouverture de sortie (31) débouche dans un compartiment fixe (13) du dispositif d'alimentation en agent de lavage (3), le compartiment fixe (13) pouvant être alimenté en eau fraîche depuis le côté du couvercle du boîtier (4), tout comme les compartiments (8 à 10) du tiroir (5).

2. Machine à laver selon la revendication 1, **caractérisée en ce que** l'ouverture de sortie (31) débouche dans le compartiment fixe (13) au moyen d'un dispositif de dosage (21).

3. Machine à laver selon la revendication 2, **caractérisée en ce que** le dispositif de dosage (21) est intégré dans le dispositif de réception (27).

4. Machine à laver selon la revendication 3, **caractérisée en ce que** le côté d'aspiration (29) du dispositif de dosage (21) est pourvu d'un raccord (30) qui peut être connecté à un raccord (32) de forme similaire sur le réservoir (28) lorsque le réservoir (28) est placé dans le dispositif de réception (27).

5. Machine à laver selon la revendication 4, **caractérisée en ce que** le côté de pression (31) du dispositif de dosage (21) est relié fixement à une conduite de jonction (23) menant au compartiment fixe (13).

6. Machine à laver selon la revendication 1, **caractérisée en ce que** le compartiment fixe (13) est logé derrière les compartiments (8 à 10) du tiroir (5) dans le boîtier (4) du dispositif d'alimentation en agent de lavage (3), correspond avec la conduite de jonction (23, 24) sur le côté d'entrée et débouche librement dans un collecteur d'évacuation (12) du dispositif d'alimentation en agent de lavage (3) sur le côté de sortie.

7. Machine à laver selon la revendication 6, **caractérisée en ce que** le dispositif de dosage (21) et l'amenée d'eau fraîche du compartiment fixe (13) peuvent être déclenchés par un dispositif de commande de la machine à laver à des moments appropriés.

8. Machine à laver selon la revendication 1, **caractérisée en ce que** le dispositif de réserve (18) est situé sous une plaque de couverture de la machine à laver qui est réalisée de manière à pouvoir être soulevée pour compléter la réserve en adjuvants lessiviels.

9. Machine à laver selon la revendication 1, **caractérisée en ce que** le dispositif de réserve (18) comprend une conduite de remplissage (25, 26) qui débouche sur le côté frontal (1.1) de la machine à laver, de préférence dans la zone du panneau de commande, et qui sert à faire le plein en adjuvants lessiviels.

10. Machine à laver selon la revendication 1, **caractérisée en ce que** le dispositif de réserve (18) est situé derrière une porte ou une trappe dans le côté frontal (1.1), qui peut être ouverte pour remplacer les réservoirs (28).
